# EUROPÄISCHE PATENTSCHRIFT

(11) **EP 0 826 438 B1**
(45) Veröffentlichungstag und Bekanntmachung des Hinweises auf die Patenterteilung: **02.10.2002**
(21) Anmeldenummer: 97250237.1
(22) Anmeldetag: 14.08.1997
(51) Int. Cl.: B21C 1/30

(54) **Verfahren und Vorrichtung zum Einfädeln von Rohren in eine Ziehvorrichtung**
Method and device for the threading of tubes in a drawing device
Procédé et dispositif pour l'enfilage de tuyaux dans un dispositif d'étirage

(30) Priorität: 29.08.1996 DE 19636322
(43) Veröffentlichungstag der Anmeldung: 04.03.1998
(73) Patentinhaber: SMS Demag AG, 40237 Düsseldorf (DE)
(72) Erfinder: Häusler, Karl-Heinz, Ing., 41352 Korschenbroich (DE); Roller, Erling, Dr.-Ing., 45133 Essen (DE); Kemmerling, Karl-Heinz, Dipl.-Ing., 41063 Mönchengladbach (DE)
(74) Vertreter: Meissner, Peter E., Dipl.-Ing.

(56) Entgegenhaltungen:
- EP-A- 0 182 922
- EP-A- 0 645 200
- WO-A-96/30136
- PATENT ABSTRACTS OF JAPAN vol. 004, no. 080 (M-015), 10. Juni 1980 & JP 55 040015 A (SHOWA ELECTRIC WIRE & CABLE CO LTD), 21. März 1980

## Beschreibung

Die Erfindung betrifft ein Verfahren zum Einfädeln von Rohren in eine Ziehvorrichtung gemäß dem Oberbegriff des Patentanspruchs 1, sowie eine Vorrichtung gemäß dem Oberbegriff des Patentanspruchs 7.

Ein derartiges Verfahren und eine Vorrichtung sind aus der EP 548 723 B1 bekannt.

Um den Ziehprozeß einzuleiten, ist es nach dem Stand der Technik üblich, den angespitzten Rohranfang, die sogenannte Angel, in mehreren Schritten soweit auszuziehen, bis die eigentlichen Zieheinrichtungen in der Lage sind, das Rohr mit den Klemmbacken des ersten Ziehwagens oder den Ketten der ersten Kettenziehmaschine voll zu erfassen, um die Ziehkraft auf das Rohr aufbringen zu können. So beschreibt die europäische Patentanmeldung 0645200 eine Vorrichtung, mit der das Rohr auf dem ersten Stück vorgezogen, d.h. in Durchmesser und Wand reduziert wird, um den Rohranfang in der entsprechenden Länge den umlaufenden Ketten zuzuführen, damit diese bereits beim Anziehen auf ihrer gesamten Länge das Rohr greifen. Naturgemäß ist dieser Vorgang mit Verlustzeiten verbunden und stellt eine deutliche Beschränkung der Leistungsfähigkeit bekannter Konti-Ziehmaschinen dar. Darüber hinaus müssen den bekannten Maschinen Hilfseinrichtungen zugeordnet sein, die innerhalb des Zykluses für das Ziehen eines Rohres zum Einsatz kommen und die Anlage nicht nur verkomplizieren und damit verteuern, sondern auch in ihrer Leistungsfähigkeit behindern.

Aufgabe der vorliegenden Erfindung ist es, ausgehend von dem bekannten Stand der Technik und den dazu dargestellten Problemen und Nachteilen, ein Verfahren und eine Vorrichtung der gattungsgemäßen Art so zu gestalten, daß die Zeiten für den verfahrensbedingten Einfädelvorgang und das Vorziehen der Rohre wesentlich reduziert und die Ziehaggregate ohne Absenkung oder nur mit geringfügiger Absenkung der Ziehgeschwindigkeit durchlaufen werden.

Zur Lösung der Aufgabe wird ein Verfahren vorgestellt, daß durch die im Patentanspruch 1 angegebenen Verfahrensschritte gekennzeichnet ist. Durch das Verlegen des Einfädelvorganges für das Rohr in die Ziehvorrichtung selbst werden die bisher üblichen Nebenzeiten deutlich reduziert, zumal die Ziehaggregate während der Einfädelzeit weiterarbeiten können. Der Ziehvorgang wird dabei nicht unterbrochen.

Da das vorhergehende Ziehaggregat während des Einfädelvorganges in das nachfolgende Ziehaggregat durchläuft, tritt ein Stau des Ziehgutes zwischen beiden Maschinen auf, wenn die Ziehangel in den Ziehring für die Folgemaschine einläuft. Das Rohr wird zur Seite ausknicken und einen Bogen bilden, was für den weiteren Verlauf ein gewünschter Effekt ist. Dieser so gebildete Bogen kann nach dem Schließen der Treibketten des nachfolgenden Ziehaggregates ganz oder teilweise abgebaut werden und dient der Kompensation von Geschwindigkeitsunterschieden während des Einfädelvorganges.

Zum Abbau des Bogens werden erfindungsgemäß die Antriebsmotoren der Ziehketten in Abhängigkeit von der Ziehkraft in ihren Drehzahlen gesteuert.

In einer anderen Ausbildung der Erfindung ist vorgesehen, daß die Auslenkung des Bogens aus der Geraden durch Sensorenelemente erfaßt und zur Kompensation von Geschwindigkeitsunterschieden in ihrer Größe in Abhängigkeit von der Ziehkraft und/oder Ziehgeschwindigkeit gesteuert wird. Durch Beibehaltung eines Restbogens können in einfacher Weise die Geschwindigkeitsungleichmäßigkeiten durch Kontrolle des Bogens selbst ausgesteuert werden.

Im Rahmen der Erfindung ist es möglich, das Ziehgut nach dem letzten Ziehaggregat aufzuwickeln und zu einer weiteren Ziehstufe dem ersten Ziehaggregat erneut zuzuleiten. Auf diese Weise können sogenannte Multizüge durchgeführt werden, bei dem ein Rohr zwei oder mehrmals die Anlage durchfährt.

Eine gattungsgemäße Vorrichtung ist gekennzeichnet durch mindestens zwei hintereinander angeordnete Kettenziehmaschinen mit radial auseinanderbewegbaren Treibketten sowie mit je einer hinter jeder Kettenziehmaschine angeordneten Zange zum Ergreifen der am Rohranfang ausgebildeten Ziehangel, die aus einer Ruheposition seitlich von und außerhalb der Ziehlinie in einer Arbeitsposition verschwenkbar ist, in der die Zange zwischen den auseinanderbewegten Treibketten in Ziehrichtung bewegbar ist.

Das Hauptmerkmal der Erfindung ist also das Durchziehen der Rohranfänge mittels einer-Zange durch die geöffnete Treibkette hindurch bei laufendem Betrieb in einer Kombination von mindestens zwei hintereinander angeordneten Kettenziehmaschinen.

Vorzugsweise wird zwischen zwei benachbarten Ziehaggregaten ein Freiraum zum Bilden eines das Ziehgut aus der Geraden auslenkenden Bogens vorgesehen, wobei Sensoren zur Erfassung der Größe des Bogens angeordnet sind, die mit den Antriebsmotoren für die Treibketten steuerungsmäßig in Verbindung stehen. Die Bögen dienen der Kompensation der Geschwindigkeitsunterschiede zwischen den aufeinanderfolgenden Ziehaggregaten, wobei die Größe des sich auslenkenden Bogens ein Maß für die Geschwindigkeitsdifferenz ist. Durch Erfassen der Position des Bogens mittels Sensoren können die entsprechenden Geschwindigkeiten aneinander angepaßt werden, indem die Antriebsmotoren in ihren Drehzahlen gesteuert werden.

Die Sensoren zur Erfassung der Größe des Bogens können beispielsweise als Diodenzeilenschranken ausgebildet sein, die ein Signal zur Verarbeitung an einen Rechner abgeben, der die Antriebsmotoren für die Treibketten entsprechend steuert.

Ein Ausführungsbeispiel der Erfindung ist in der Zeichnung dargestellt und wird nachfolgend beschrieben. In den vier Zeichnungsfiguren wird der Vorgang des Einfädelns eines Rohranfanges in drei hintereinander angeordnete, als Kettenziehmaschinen ausgebildete Ziehaggregate dargestellt. Die Kettenziehmaschinen sind mit 1, 2 und 3 bezeichnet, die oberen Treibketten sind entsprechend mit 1a, 2a und 3a und die unteren Treibketten mit 1b, 2b und 3b bezeichnet.

Vor der ersten Kettenziehmaschine 1 ist bei in Pfeilrichtung 4 auseinandergefahrenen Treibketten 1a, 1b der Rohranfang 5 dargestellt (Figur 1), dessen Ziehangel 6 durch den Ziehring 7 gesteckt ist und von der Zange 8 gegriffen wird. Die Zange 8 ist mit der Verlängerung 9 durch den Zwischenraum 10 zwischen den Treibketten 1a, 1b hindurchgeschoben und vor der Kettenziehmaschine positioniert. Die Betätigungsorgane für die Zange 11 sind hinter der Kettenziehmaschine 1 positioniert. Die Zangen 8 der nachfolgenden Kettenziehmaschinen 2 und 3 stehen geöffnet vor den jeweiligen Ziehringen 7 und erwarten die Ziehangel 6 des Rohres nach dessen Durchlauf durch die vorherige Kettenziehmaschine 1. Zum Einführen des Rohres sind Treibrollen 12 vor den jeweiligen Ziehringen 7 angeordnet, die in konventioneller Weise arbeiten.

In Figur 2 ist der Rohranfang 5 bereits durch den Zwischenraum 10 zwischen den Treibketten 1a, 1b der ersten Kettenziehmaschine 1 hindurchgezogen worden, und zwar durch die Zange 8, die nach Verlassen des Zwischenraumes 10 seitlich aus der Ziehlinie herausgeschwenkt und dort positioniert wurde. Gleichzeitig sind die Treibketten 1a, 1b in Pfeilrichtung geschlossen worden, haben sich an den Rohrumfang angelegt und treiben das Rohr in Richtung der zweiten Kettenziehmaschine 2. Nachdem die Ziehangel 6 den Ziehring 7 durchdrungen hat, ergreift die Zange 8 der zweiten Kettenziehmaschine 2 die Ziehangel 6 und zieht den Rohranfang 5 durch die geöffneten Treibketten 2a, 2b der zweiten Kettenziehmaschine 2 hindurch, bis der Rohranfang 5 zwischen den Treibketten 2a, 2b liegt, die daraufhin geschlossen werden und das Rohr zu der dritten Kettenziehmaschine 3 weitertransportieren. Erkennbar hat sich während des Einfädelns der Ziehangel 6 in den Ziehring 7 bei 13 ein Bogen gebildet, durch den das Rohr aus der Geraden seitlich ausgelenkt wird. Die Größe dieses Bogens 13 wird über Sensoren 14 kontrolliert, die die nicht dargestellten Antriebe der Treibketten 1a bis 3a und 1b bis 3b so steuern, daß der Bogen 13, wie in Figur 3 dargestellt, mindestens teilweise ausgeglichen wird.

In Figur 3 hat der Rohranfang 5 den Ziehring 7 vor der dritten Kettenziehmaschine 3 erreicht; die Ziehangel 6 ist durch den Ziehring 7 hindurchgesteckt und wird von der Zange 8 erfaßt. In der zuvor beschriebenen Weise wird nun der Rohranfang 5 bei gleichzeitiger Durchmesserreduktion durch den Ziehring 7 hindurchgezogen, bis die Zange 8 den Zwischenraum zwischen den Treibketten 3a, 3b durchfahren hat. Dann werden auch die Treibketten 3a, 3b geschlossen, die Zange 8 wird seitlich weggeschwenkt und der Ziehvorgang wird in der Kettenziehmaschine 3 fortgesetzt. Während des Ziehens des Rohres in den drei Kettenziehmaschinen 1, 2, 3 können die Bögen 13 zwischen den Maschinen teilweise aufrechterhalten und zur Steuerung der Geschwindigkeiten der Kettenziehmaschinen verwendet werden. Die Zangen 8 zum Einfädeln der Rohre in die Ziehvorrichtungen sind jetzt alle in einer Position seitlich neben der Ziehachse verschwenkt und ruhen dort, bis ein neuer Rohranfang in die Ziehmaschinen 1 bis 3 eingefädelt werden muß.

Sind mehrere Züge im Multizug vorgesehen, so wird das Rohr hinter der dritten Kettenziehmaschine aufgewickelt und im Coil vor die erste Kettenziehmaschine 1 transportiert. Ein zweiter Durchlauf durch die Kettenziehmaschinen 1 bis 2 schließt sich an, wobei entweder die Treibketten 1a, 1b, 2a, 2b, 3a, 3b dem neuen Durchmesser angepaßt ausgewechselt werden oder von vorn herein mit zwei unterschiedlichen Durchmessern in zwei parallelen Linien nebeneinander ausgerüstet sind.

## Patentansprüche

1. Verfahren zum Einfädeln von Rohren in eine Ziehvorrichtung (1,2,3) zur Querschnittsverminderung in mindestens einer Ziehstufe (1,2,3) mittels mindestens zweier aufeinanderfolgender, das Werkstück am äußeren Umfang mit umlaufenden Treibketten (1a,1b;2a,2b;3a,3b) greifender Ziehaggregate (1,2,3), die nach dem Einfädeln der am Rohranfang (5) ausgebildeten Ziehangel (6) das Werkstück kontinuierlich durch je einen jedem Ziehaggregat (1,2,3) vorgeordneten Ziehring (7) ziehen,
**gekennzeichnet durch** folgende Verfahrensschritte:
a) die Treibketten (1a,1b) des ersten Ziehaggregates (1) werden quer zur Ziehachse auseinandergefahren,
b) zum Erfassen der aus dem Ziehring (7) herausragenden Rohrangel (6) wird eine hinter dem Ziehaggregat (1) angeordnete Zange (8) gegen die Ziehrichtung in den zwischen den Treibketten (1a,1b) gebildeten Zwischenraum (10) eingeführt,
c) die Zange (8) ergreift die aus dem Ziehring (7) herausragende Ziehange (6) und zieht den Rohranfang (5) **durch** die Treibketten (1a,1b) hindurch,
d) die umlaufenden Treibketten (1a,1b) werden geschlossen und greifen den Rohranfang (5) an seinem Umfang,
e) die Zange (8) wird gelöst und bei laufenden Treibketten (1a,1b) in eine Position neben die Ziehlinie geschwenkt,
f) das Rohr wird vor das nachfolgende Ziehaggregat (2) transportiert
g) die Treibketten (2a,2b) des folgenden Ziehaggregates (2) werden quer zur Ziehachse auseinandergefahren,
h) die Schritte b) bis e) wiederholen sich in dem oder den nachfolgenden Ziehaggregaten.

2. Verfahren zum Einfädeln von Rohren in eine Ziehvorrichtung (1,2,3) nach Anspruch 1,
**dadurch gekennzeichnet,**
**daß** wärend des Einfädelns in das oder die nachfolgenden Ziehaggregate (1,2,3) zwischen den Ziehaggregaten (1,2,3) durch das vorhergehende treibende Ziehaggregat (1,2,3) ein das Ziehgut aus der Ziehachse auslenkender Bogen (13) gebildet wird.

3. Verfahren zum Einfädeln von Rohren in eine Ziehvorrichtung (1,2,3) nach Anspruch 2,
**dadurch gekennzeichnet,**
**daß** der Bogen (13) nach dem Schließen der Treibketten (2a,2b;3a,3b) des nachfolgenden Ziehaggregates (2,3) ganz oder teilweise abgebaut wird.

4. Verfahren zum Einfädeln von Rohren in eine Ziehvorrichtung (1,2,3) nach Anspruch 3,
**dadurch gekennzeichnet,**
**daß** zum Abbau des Bogens (13) die Antriebsmotoren der Ziehketten (2a,2b;3a,3b) in Abhängigkeit von der Ziehkraft in ihren Drehzahlen gesteuert werden.

5. Verfahren zum Einfädeln von Rohren in eine Ziehvorrichtung (1,2,3) nach Anspruch 2,
**dadurch gekennzeichnet,**
**daß** die Auslenkung des Bogens (13) aus der Geraden durch Sensorenelemente (14) erfaßt und zur Kompensation von Geschwindigkeitsunterschieden in ihrer Größe in Abhängigkeit von der Ziehkraft und/oder Ziehgeschwindigkeit gesteuert wird.

6. Verfahren zum Einfädeln von Rohren in eine Ziehvorrichtung (1,2,3) nach Anspruch 2,
**dadurch gekennzeichnet,**
**daß** das Ziehgut nach dem letzten Ziehaggregat (3) aufgewickelt und zu einer weiteren Ziehstufe dem ersten Ziehaggregat (1) erneut zugeleitet wird.

7. Vorrichtung zum Einfädeln von Rohren in eine Ziehvorrichtung (1,2,3) zur Querschnittsverminderung in mindestens einer Ziehstufe mittels mindestens zweier aufeinanderfolgender, das Werkstück am äußeren Umfang mit umlaufenden Treibketten (1a,1b;2a,2b;3a,3b) greifender Ziehaggregate (1,2,3), die nach dem Einfädeln der am Rohranfang (5) ausgebildeten Ziehangel (6) das Werkstück kontinuierlich durch je einen jedem Ziehaggregat (1,2,3) vorgeordneten Ziehring (7) ziehen, gemäß dem Verfahren nach Patentanspruch 1,
**gekennzeichnet durch**,
mindestens zwei hintereinander angeordnete Kettenziehmaschinen (1, 2, 3) mit radial auseinanderbewegbaren Treibketten (1a bis 3a und 1b bis 3b) sowie mit je einer hinter jeder Kettenziehmaschine (1, 2, 3) angeordneten Zange (8) zum Ergreifen der am Rohranfang ausgebildeten Ziehangel (6), die aus einer Ruheposition seitlich von und außerhalb der Ziehlinie in eine Arbeitsposition verschwenkbar ist, in der die Zange (8) zwischen den auseinanderbewegten Treibketten (1a bis 3a und 1b bis 3b) in Ziehrichtung bewegbar ist.

8. Vorrichtung zum Einfädeln von Rohren in eine Ziehvorrichtung nach Anspruch 7,
**dadurch gekennzeichnet,**
**daß** jeweils zwischen zwei benachbarten Kettenziehmaschinen (1, 2, 3) ein Freiraum zum Bilden eines das Ziehgut aus der Geraden auslenkenden Bogens (13) vorgesehen ist,und daß Sensoren (14) zur Erfassung der Größe des Bogens (13) angeordnet sind, die mit den Antriebsmotoren für die Treibketten (1a bis 3a und 1b bis 3b) steuerungsmäßig in Verbindung stehen.

9. Vorrichtung zum Einfädeln von Rohren in eine Ziehvorrichtung nach Anspruch 8,
**dadurch gekennzeichnet,**
**daß** die Sensoren (14) zur Erfassung der Größe des Bogens (13) als Diodenzeilenschranken ausgebildet sind.

## Claims

1. Method for threading tubes in a drawing device (1, 2, 3), for cross-section reduction, in at least one drawing stage (1, 2, 3) by means of at least two successive drawing units (1, 2, 3), which grip the workpiece on the external circumference with rotating drive chains (1a, 1b; 2a, 2b; 3a, 3b) which draw the workpiece continuously through a drawing die (7), disposed respectively in front of each drawing unit (1, 2, 3), after threading of the drawing point (6) which is configured at the start of the tube (5),
**characterised by** the following method steps:
a) the drive chains (1a, 1b) of the first drawing unit (1) are moved apart transversely to the drawing axis,
b) in order to grip the tube drawing point (6) which projects from the drawing die (7), tongs (8), which are disposed behind the drawing unit (1), are introduced counter to the drawing direction into the intermediate space (10) which is formed between the drive chains (1a, 1b),
c) the tongs (8) grip the drawing point (6) which projects from the drawing die (7) and draw the start of the tube (5) through the drive chains (1a, 1b),
d) the rotating drive chains (1a, 1b) are closed and grip the start of the tube (5) on its circumference,
e) the tongs (8) are released and pivoted into a position next to the drawing line during operation of the drive chains (1a, 1b),
f) the tube is transported in front of the subsequent drawing unit (2),
g) the drive chains (2a, 2b) of the following drawing unit (2) are moved apart transversely to the drawing axis,
h) the steps b) to e) are repeated in the subsequent drawing unit(s).

2. Method for threading tubes in a drawing device (1, 2, 3) according to claim 1,
**characterised in that**,
whilst threading in the subsequent drawing unit(s) (1, 2, 3), an arc (13), which deflects the item being drawn from the drawing axis, is formed between the drawing units (1, 2, 3) by means of the preceding operative drawing unit (1, 2, 3).

3. Method for threading tubes in a drawing device (1, 2, 3) according to claim 2,
**characterised in that**
the arc (13) is entirely or partially removed after closure of the drive chains (2a, 2b; 3a, 3b) of the subsequent drawing unit (2, 3).

4. Method for threading tubes in a drawing device (1, 2, 3) according to claim 3,
**characterised in that**,
in order to remove the arc (13), the drive motors of the drawing chains (2a, 2b; 3a, 3b) are controlled in their number of revolutions dependent upon the drawing force.

5. Method for threading tubes in a drawing device (1, 2, 3) according to claim 2,
**characterised in that**
the deflection of the arc (13) from a straight line is detected by sensor elements (14) and is controlled in its size dependent upon the drawing force and/or drawing speed in order to compensate for differences in speed.

6. Method for threading tubes in a drawing device (1, 2, 3) according to claim 2,
**characterised in that**
the item being drawn is wound up after the last drawing unit (3) and once again conducted to the first drawing unit (1) for a further drawing stage.

7. Device for threading tubes in a drawing device (1, 2, 3), for cross-section reduction, in at least one drawing stage by means of at least two successive drawing units (1, 2, 3) which grip the workpiece on the external circumference with rotating drive chains (1a, 2b; 2a, 1b; 3a, 3b) which draw the workpiece continuously through a drawing die (7), disposed respectively in front of each drawing unit (1, 2, 3), after threading of the drawing point (6) which is configured at the start of the tube (5), according to the method according to Patent claim 1,
**characterised by**,
at least two chain drawing machines (1, 2, 3) which are disposed one behind the other, having drive chains (1a to 3a and 1b to 3b) which can be moved radially apart and also each having tongs (8) which are disposed respectively behind each chain drawing machine (1, 2, 3) for gripping the drawing point (6) which is configured at the start of the tube, which tongs can pivot out of a non-operating position laterally from and outwith the drawing line into an operating position, in which the tongs (8) are movable between the moved-apart drive chains (1a to 3a and 1b to 3b) in the drawing direction.

8. Device for threading tubes in a drawing device according to claim 7,
**characterised in that**,
between two adjacent chain drawing machines (1, 2, 3) respectively, a free space is provided for forming an arc (13) which deflects the item being drawn from the straight line, and **in that** sensors (14) are disposed for detecting the size of the arc (13), which sensors are connected for control purposes to the drive motors for the drive chains (1a to 3a and 1b to 3b).

9. Device for threading tubes in a drawing device according to claim 8,
**characterised in that**
the sensors (14) for detecting the size of the arc (13) are configured as diode line limits.

## Revendications

1. Procédé d'introduction de tubes dans une machine à étirer (1, 2, 3) en vue d'une réduction de la section par au moins une étape d'étirage (1, 2, 3) au moyen d'au moins deux bancs à étirer (1, 2, 3) successifs, qui saisissent la pièce à traiter sur sa périphérie extérieure avec des chaînes d'entraînement (1a, 1b ; 2a, 2b ; 3a, 3b) rotatives et qui, après l'introduction de la soie d'étirage (6) formée sur le début du tube (5), tirent la pièce à usiner en continu à travers chaque lunette (7) disposée en amont de chaque banc à étirer (1, 2, 3),
**caractérisé par** les étapes suivantes :
a) les chaînes d'entraînement (1a, 1b) du premier banc à étirer (1) sont déplacées transversalement à l'axe d'étirage pour s'écarter l'une de l'autre,
b) pour saisir la soie (6) s'avançant hors de la lunette (7), une pince (8) disposée en aval du banc à étirer (1) est insérée entre les chaînes d'entraînement (1a, 1b) dans le sens opposé au sens d'étirage,
c) la pince (8) saisit la soie (6) s'avançant hors de la lunette (7) et tire le début du tube entre les chaînes d'entraînement (1a, 1b),
d) les chaînes d'entraînement (1a, 1b) rotatives se ferment et saisissent le début du tube (5) sur sa périphérie,
e) la pince (8) est desserrée et, pendant que les chaînes d'entraînement (1a, 1b) tournent, pivote vers une position à côté de la ligne d'étirage,
f) le tube est transporté jusqu'en amont du banc à étirer (2) consécutif,
g) les chaînes d'entraînement (2a, 2b) du banc à étirer (2) consécutif sont déplacées transversalement à l'axe d'étirage pour s'écarter l'une de l'autre,
h) les étapes b) à e) sont répétées dans le ou les bancs à étirer consécutifs.

2. Procédé d'introduction de tubes dans une machine à étirer (1, 2, 3) selon la revendication 1,
**caractérisé en ce que**, pendant l'introduction dans le ou les bancs à étirer (1, 2, 3) consécutifs, il se forme entre les bancs à étirer (1, 2, 3) et le banc à étirer (1, 2, 3) précédent un arc (13) par lequel le produit à étirer est dévié par rapport à l'axe d'étirage.

3. Procédé d'introduction de tubes dans une machine à étirer (1, 2, 3) selon la revendication 2,
**caractérisé en ce que** l'arc (13) est totalement ou partiellement supprimé après la fermeture des chaînes d'entraînement (2a, 2b ; 3a, 3b) du banc à étirer (2, 3) consécutif.

4. Procédé d'introduction de tubes dans une machine à étirer (1, 2, 3) selon la revendication 3,
**caractérisé en ce que**, pour supprimer l'arc (13), les vitesses de rotation des moteurs de commande des chaînes d'entraînement (2a, 2b ; 3a, 3b) sont régulées en fonction de la force d'étirage.

5. Procédé d'introduction de tubes dans une machine à étirer (1, 2, 3) selon la revendication 2,
**caractérisé en ce que** la déviation de l'arc (13) par rapport à une droite est détectée par des capteurs (14) et l'ampleur dudit arc est régulée en fonction de la force d'étirage et/ou de la vitesse d'étirage en vue de compenser les différences de vitesse.

6. Procédé d'introduction de tubes dans une machine à étirer (1, 2, 3) selon la revendication 2,
**caractérisé en ce que** le produit étiré est enroulé à la sortie du dernier banc à étirer (3) et est transporté à nouveau vers le premier banc à étirer (1) pour une étape d'étirage supplémentaire.

7. Dispositif d'introduction de tubes dans une machine à étirer (1, 2, 3) en vue d'une réduction de la section par au moins une étape d'étirage au moyen d'au moins deux bancs à étirer (1, 2, 3) successifs, qui saisissent la pièce à traiter sur sa périphérie extérieure avec des chaînes d'entraînement (1a, 1b ; 2a, 2b ; 3a, 3b) rotatives et qui, après l'introduction de la soie d'étirage (6) formée sur le début du tube (5), tirent la pièce à usiner en continu à travers chaque lunette (7) disposée en amont de chaque banc à étirer (1, 2, 3) conformément au procédé selon la revendication 1,
**caractérisé par** au moins deux bancs à étirer (1, 2, 3) avec entraînement par chaîne, disposés l'un derrière l'autre et comprenant des chaînes d'entraînement (1a à 3b et 1b à 3b), susceptibles d'être déplacées dans le sens radial pour s'écarter l'une de l'autre, ainsi qu'une pince (8) disposée en amont de chaque banc à étirer (1, 2, 3), qui est destinée à saisir la soie d'étirage (6) formée sur le début du tube et qui est susceptible de pivoter d'une position de repos, sur le côté et en dehors de la ligne d'étirage, vers une position de travail, dans laquelle la pince (8) peut se déplacer dans le sens d'étirage entre les chaînes d'entraînement (1a à 3a et 1b à 3b) écartées l'une de l'autre.

8. Dispositif d'introduction de tubes dans une machine à étirer selon la revendication 7,
**caractérisé en ce qu'**il est prévu chaque fois entre deux bancs à étirer (1, 2, 3) consécutifs un espace libre pour la formation d'un arc (13) par lequel le produit à étirer est dévié par rapport à une droite, et **en ce que** des capteurs (14) sont prévus pour déterminer l'ampleur de l'arc (13), lesquels sont en liaison selon une technique de commande avec les moteurs de commande des chaînes d'entraînement (1a à 3a et 1b à 3b).

9. Dispositif d'introduction de tubes dans une machine à étirer selon la revendication 8, **caractérisé en ce que** les capteurs (14) destinés à déterminer l'ampleur de l'arc (13) sont conçus sous forme de barrières avec une rangée de diodes.
